# EUROPÄISCHE PATENTSCHRIFT

(11) **EP 3 597 090 B1**
(45) Veröffentlichungstag und Bekanntmachung des Hinweises auf die Patenterteilung: **16.09.2020**
(21) Anmeldenummer: 19180530.8
(22) Anmeldetag: 17.06.2019
(51) Int. Cl.: A47L 9/00

(54) **SAUGROBOTER, LADESTATION FÜR EINEN SAUGROBOTER UND VERFAHREN ZUM BETREIBEN EINES SAUGROBOTERS**
VACUUM ROBOT, CHARGING STATION FOR A VACUUM ROBOT AND METHOD FOR OPERATING A VACUUM ROBOT
ASPIRATEUR ROBOT, STATION DE CHARGE POUR UN ASPIRATEUR ROBOT ET PROCÉDÉ DE FONCTIONNEMENT D'UN ASPIRATEUR ROBOT

(30) Priorität: 17.07.2018 DE 102018117191
(43) Veröffentlichungstag der Anmeldung: 22.01.2020
(73) Patentinhaber: Miele & Cie. KG, 33332 Gütersloh (DE)
(72) Erfinder: Döring, Sebastian, 33619 Bielefeld (DE)

(56) Entgegenhaltungen:
- EP-A1- 3 047 773
- EP-A2- 2 774 523
- DE-A1-102011 053 975

## Beschreibung

Die Erfindung betrifft einen Saugroboter, eine Ladestation für einen Saugroboter und ein Verfahren zum Betreiben eines Saugroboters

Um ein Hindernis erkennen zu können, kann ein Saugroboter eine Sensoreinrichtung aufweisen, die sowohl vertikal beweglich als auch rotatorisch drehbar ausgeführt ist. Die Bewegung des Sensorgehäuses wird dabei üblicherweise über eine motorische Antriebseinrichtung erzeugt.

Die US 9 283 670 B2 beschreibt einen solchen Saugroboter mit einem mittels einer Antriebseinrichtung beweglichen Sensorgehäuse, das bewegt werden kann, um einen Erfassungsbereich des Sensors einzustellen.

Ein weiterer Saugroboter ist aus der EP 2 774 523 A2 bekannt.

Der Erfindung stellt sich die Aufgabe, einen verbesserten Saugroboter, eine verbesserte Ladestation für einen Saugroboter und ein verbessertes Verfahren zum Betreiben eines Saugroboters zu schaffen.

Erfindungsgemäß wird diese Aufgabe durch einen Saugroboter, eine Ladestation für einen Saugroboter und ein Verfahren zum Betreiben eines Saugroboters mit den Merkmalen bzw. Schritten der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass ein Sensorgehäuse des Saugroboters zum Ermöglichen einer Rundumsicht eines Umfeldsensors über eine Geräteoberfläche des Saugroboters hinausragen kann. Um unter niedrige Hindernisse wie ein Sofa oder einen Schrank zu kommen, kann das Sensorgehäuse in den Saugroboter eingezogen werden. Vorteilhafterweise ist es damit einerseits möglich, ein über die Geräteoberfläche hinausragendes Sichtfeld eines in dem Sensorgehäuse aufgenommenen Umfeldsensors zum Navigieren des Saugroboters zu nutzen, und anderseits ist es möglich zum Erreichen und Reinigen von Flächen unter niedrigen Hindernissen das Sensorgehäuse einzuziehen. Dies ermöglicht vorteilhafterweise ein effizientes Navigieren sowie ein effizientes Erreichen und Reinigen trotz Hindernissen und eine kompakte Bauweise des Saugroboters. Das Einziehen des Sensorgehäuses kann ohne motorisierte Antriebseinrichtung erfolgen, und ist dadurch vorteilhafterweise energiesparend.

Auch wenn der beschriebene Ansatz anhand eines Haushaltgeräts beschrieben wird, kann der hier beschriebene Ansatz entsprechend im Zusammenhang mit einem gewerblichen oder professionellen Gerät, beispielsweise einem medizinischen Gerät eingesetzt werden.

Ein Saugroboter weist gemäß dem hier beschriebenen Ansatz ein Robotergehäuse, ein Sensorgehäuse und ein elastisches Element auf. Das Sensorgehäuse zum Aufnehmen eines Umfeldsensors für den Saugroboter ist zumindest teilweise in dem Robotergehäuse angeordnet. Das elastische Element ist dazu ausgebildet, das Sensorgehäuse von einer Einfahrposition in Richtung einer Ausfahrposition vorzuspannen. In der Ausfahrposition ragt ein Teilabschnitt des Sensorgehäuses aus dem Robotergehäuse hervor. In der Einfahrposition ist der Teilabschnitt des Sensorgehäuses zumindest teilweise in dem Robotergehäuse angeordnet. Das elastische Element ist durch eine Einfahrkraft verformbar, um eine Bewegung des Sensorgehäuses von der Ausfahrposition in Richtung der Einfahrposition zu ermöglichen. Somit kann ein höhenvariabler Sensor realisiert werden.

Bei dem elastischen Element kann es sich beispielsweise um eine Feder wie eine Druckfeder oder eine Schraubenzugfeder handeln, oder um ein Elastomer-Element. Die Ausfahrposition kann beispielsweise bei einem Navigieren des Saugroboters in einer unbekannten Umgebung verwendet werden, wenn in dem Sensorgehäuse ein Umfeldsensor, beispielsweise ein Lidar-Sensor aufgenommen ist. Die Einfahrposition kann beispielsweise zum Erreichen eines Bereichs unterhalb eines niedrigen Hindernisses wie einem niedrigen Möbel verwendet werden. In der Ausfahrposition kann das Sensorgehäuse beispielsweise um zehn bis vierzig Prozent einer Gerätehöhe des Saugroboters über eine Oberfläche das Robotergehäuse hervorragen. In der Einfahrposition kann ein oberes Ende des Sensorgehäuses beispielsweise auf der gleichen Höhe wie das Robotergehäuse sein, oder weniger als zehn Prozent der Gerätehöhe über das Robotergehäuse hervorragen. Bei der Einfahrkraft kann es sich beispielsweise um eine mechanische Druckeinwirkung handeln, oder um eine andere Krafteinwirkung, beispielsweise eine magnetische Kraft.

Gemäß einer Ausführungsform kann das Sensorgehäuse in dem Teilabschnitt eine Auflaufschräge zum Einleiten der Einfahrkraft auf das Sensorgehäuse und das elastische Element aufweisen. Die Auflaufschräge kann beispielsweise eine umlaufende Abschrägung des Teilabschnitts sein. Durch ein Zusammenwirken der Auflaufschräge mit einem Hindernis oder einer entsprechend ausgeformten Struktur, beispielsweise an einer Ladestation des Saugroboters, kann die Einfahrkraft in Form eines mechanischen Drucks auf das Sensorgehäuse ein Verformen des elastischen Elements bewirken, wodurch das Sensorgehäuse in Richtung der Einfahrposition bewegt werden kann. Auf diese Weise kann der Saugroboter beispielsweise an ein Hindernis heranfahren und durch ein Anfahren des Hindernisses das Sensorgehäuse in dir Richtung der Einfahrposition bewegen. Dabei wird das Sensorgehäuse mittels der Auflaufschräge nach unten gedrückt. Vorteilhafterweise kann auf diese Weise eine Beschädigung des Sensorgehäuses durch das Hindernis vermieden werden. Zudem kann das Sensorgehäuse bei einem Unterfahren eines niedrigen Objekts in das Robotergehäuse gedrückt werden, und nach einem Passieren des Hindernisses kann das Sensorgehäuse mittels des elastischen Elements automatisch wieder in die Ausfahrposition bewegt werden, was vorteilhafterweise energiesparend ist.

Zudem kann das Sensorgehäuse in dem Teilabschnitt gemäß einer Ausführungsform zumindest ein Auflaufrad zum Einleiten der Einfahrkraft auf das Sensorgehäuse und das elastische Element aufweisen. Das Auflaufrad kann beispielsweise feststehend an dem Teilabschnitt angeordnet werden. Der Teilabschnitt kann auch mehrere Auflaufräder aufweisen, die beispielsweise um den Teilabschnitt umlaufend angeordnet sind. Wenn der Teilabschnitt die Auflaufschräge aufweist, kann das Auflaufrad an der Auflaufschräge angeordnet sein. Das Auflaufrad kann bei einem Anfahren des Hindernisses oder der Struktur zum Einleiten der Einfahrkraft in Form eines mechanischen Drucks vorteilhafterweise eine Beschädigung, beispielsweise ein Zerkratzen des Sensorgehäuses verhindern. Zudem kann mittels des Auflaufrads vorteilhafterweise ein Einklemmen des Sensorgehäuses in dem Hindernis oder in der Struktur vorgebeugt werden.

Der Saugroboter kann gemäß einer Ausführungsform auch eine Arretierungseinheit aufweisen. Die Arretierungseinheit kann dazu ausgebildet sein, das Sensorgehäuse in der Einfahrposition zu arretieren. Dies ist beispielsweise von Vorteil, wenn das Sensorgehäuse während eines Reinigungsvorgangs des Saugroboters unter einem Hindernis wie einem niedrigen Schrank in der Einfahrposition verbleiben soll, um ein Erreichen der Fläche unter dem Hindernis zu ermöglichen und einer Beschädigung des Sensorgehäuses durch das Hindernis zu verhindern.

Ferner kann das Robotergehäuse des Saugroboters gemäß einer Ausführungsform benachbart zu dem Sensorgehäuse eine Nut zum Einleiten der Einfahrkraft aufweisen, um das Sensorgehäuse in dem Robotergehäuse zu versenken. Die Nut kann beispielsweise um das Sensorgehäuse umlaufend ausgeformt sein. Die Nut kann dazu ausgeformt sein, ansprechend auf die Einfahrkraft eine Bewegung des Sensorgehäuses in eine Arretierungsposition zu ermöglichen, wobei das Sensorgehäuse in der Arretierungsposition innerhalb des Robotergehäuses angeordnet und somit versenkt ist. Die Einfahrposition kann zwischen der Ausfahrposition und der Arretierungsposition angeordnet sein. Dazu kann das Sensorgehäuse mittels der Einfahrkraft beispielweise in das Robotergehäuse versenkt werden, und zum Arretieren in die Einfahrposition zurückschnellen, ähnlich eines Druck-Schnapp-Mechanismus, auch "push-to-open"-Mechanismus (Drücken zum Öffnen-Mechanismus) genannt.

Auch kann der Saugroboter gemäß einer Ausführungsform einen optischen Umfeldsensor aufweisen, der drehbar in dem Sensorgehäuse aufgenommen ist. Bei dem optischen Umfeldsensor kann es sich beispielsweise um eine Kameraeinrichtung handeln, oder um einen Lidar-Sensor, der beispielsweise als rotierender Punktsensor ausgeführt sein kann, oder als rotierender Punktsensor mit oszillierendem Spiegel. Vorteilhafterweise kann der Saugroboter gemäß dieser Ausführungsform seine Umgebung umfassend und effizient erfassen, wobei durch die Ausformung des Sensorgehäuses und des elastischen Elements eine kompakte Bauweise ermöglicht wird.

Außerdem kann der Saugroboter gemäß einer Ausführungsform eine Einfahrkrafteinheit aufweisen, die ausgebildet ist, die Einfahrkraft auf das Sensorgehäuse und das elastische Element zu übertragen. Bei der Einfahrkrafteinheit kann es sich beispielsweise um einen Elektromagneten handeln, der von einem Steuergerät des Saugroboters angesteuert werden kann. Dazu kann das Sensorgehäuse beispielsweise ein magnetisches oder ferromagnetisches Element umfassen. Das Sensorgehäuse kann nach einem Aktivieren des Elektromagneten, der beispielsweise in dem Robotergehäuse unter dem Sensorgehäuse angeordnet sein kann, in Richtung der Einfahrposition eingezogen werden. Nach einem Deaktivieren oder erneuten Aktivieren des Elektromagneten kann das Sensorgehäuse mittels des elastischen Elements wieder in Richtung der Ausfahrposition vorgespannt werden. Alternativ kann auch die Ladestation des Saugroboters einen Elektromagneten aufweisen. Vorteilhafterweise ist es somit möglich, das Einfahren und Ausfahren des Sensorgehäuses anzusteuern.

Mit diesem Ansatz wird auch eine Ladestation für eine Ausführungsform des vorstehend genannten Saugroboters vorgestellt. Die Ladestation weist einen Andockbereich zum Andocken des Saugroboters auf. Der Andockbereich ist ausgebildet, die Einfahrkraft auf das Sensorgehäuse und das elastische Element des Saugroboters zu übertragen. Unter der Ladestation kann beispielsweise eine Station zum automatischen Aufladen eines Energiespeichers des Saugroboters verstanden werden, die von dem Saugroboter bei Bedarf automatisch angefahren werden kann. Die Ladestation kann im Andockbereich zum Übertragen der Einfahrkraft beispielsweise einen beweglichen Hebel aufweisen, der beim Andocken des Saugroboters an die Ladestation das Sensorgehäuse in Richtung der Einfahrposition in das Robotergehäuse des Saugroboters hineindrückt. Vorteilhafterweise ist es somit möglich, Die Einfahrkraft mittels der Ladestation auf das Sensorgehäuse und das elastische Element zu übertragen, was eine kompakte Bauweise ermöglicht.

Der Andockbereich der Ladestation kann gemäß einer Ausführungsform auch ausgebildet sein, um eine Arretierung des Sensorgehäuses zu lösen, um eine Bewegung des Sensorgehäuses von der Einfahrposition in Richtung der Ausfahrposition zu ermöglichen.

Dazu kann die Ladestation beispielsweise einen Stempel aufweisen, der ausgeformt ist, das arretierte Sensorgehäuse hinunterzudrücken, um die Arretierung des Sensorgehäuses zu lösen. Die Arretierung kann in diesem Fall den Druck-Schnapp-Mechanismus, auch "push-to-open" genannt, aufweisen. Vorteilhafterweise kann die Arretierung auf diese Weise einfach gelöst werden.

Zudem kann der Andockbereich gemäß einer Ausführungsform eine Unterfahrschräge aufweisen, die ausgeformt ist, bei einem Andockvorgang des Saugroboters die Einfahrkraft auf das Sensorgehäuse und das elastische Element zu übertragen. Bei der Unterfahrschräge kann es sich beispielsweise um einen abgeschrägten Bereich handeln. Durch ein mechanisches Zusammenwirken der Unterfahrschräge mit dem Sensorgehäuse kann die Einfahrkraft übertragen werden. Besonders wenn das Sensorgehäuse gemäß einer Ausführungsform eine Auflaufschräge und zusätzlich oder alternativ ein Auflaufrad aufweist, kann die Einfahrkraft auf diese Weise einfach übertragen werden.

Ferner kann der Andockbereich gemäß einer Ausführungsform eine Bewegungseinrichtung aufweisen, die ausgebildet ist, die Einfahrkraft auf das Sensorgehäuse und das elastische Element des Saugroboters zu übertragen. Bei der Bewegungseinrichtung kann es sich beispielsweise um den Elektromagneten handeln, der ausgebildet ist, das ein ferromagnetisches oder magnetisches Element umfassende Sensorgehäuse durch ein erzeugtes magnetisches Feld zu bewegen. Zusätzlich oder alternativ kann die Ladestation auch ein Bewegungselement zum Herunterdrücken des Sensorgehäuses und Lösen einer Arretierung des Sensorgehäuses aufweisen, das beispielsweise mittels eines elektrischen Signals von der Ladestation angesteuert werden kann.

Es wird mit diesem Ansatz auch ein Verfahren zum Betreiben einer Ausführungsform des vorstehend genannten Saugroboters vorgestellt. Das Verfahren weist einen Schritt des Betreibens des Saugroboters in einem Navigationszustand und einen Schritt des Betreibens des Saugebotes in einem Reinigungszustand auf. Im Schritt des Betreibens des Saugroboters in dem Navigationszustand ist das Sensorgehäuse in der Ausfahrposition. Der Saugroboter ist ausgebildet, im Navigationszustand eine Umgebung abzufahren, die Umgebung zu kartieren und zumindest einen Hindernisbereich zu ermitteln. Der Hindernisbereich repräsentiert einen Bereich, der nicht mit dem Sensorgehäuse in der Ausfahrposition erreicht werden kann. Im Schritt des Betreibens des Saugroboters in dem Reinigungszustand ist der Saugroboter ausgebildet, zumindest den Hindernisbereich zu reinigen. Das Sensorgehäuse verbleibt dabei in der Einfahrposition. In der Einfahrposition ist das Sensorgehäuse zumindest teilweise von dem Robotergehäuse des Saugroboters umschlossen. Vorteilhafterweise kann somit eine Reinigungsumgebung im Schritt des Betreibens des Saugroboters im Navigationszustand erfasst werden, und anschließend kann ein Bereich im Schritt des Betreibens des Sauggebotes im Reinigungszustand gereinigt werden, der mit dem Sensorgehäuse in Ausfahrposition nicht erreicht werden kann, beispielsweise ein Bereich, der nur bei einer geringen Gerätehöhe des Saugroboters erreicht werden kann.

Das Verfahren kann gemäß einer Ausführungsform zudem einen Schritt des Herbeiführens einer Bewegung des Sensorgehäuses von der Einfahrposition in die Ausfahrposition umfassen, wenn das Reinigen der ermittelten Bereiche abgeschlossen ist. Zusätzlich oder alternativ kann der Schritt des Herbeiführens der Bewegung des Sensorgehäuses von der Einfuhrposition in die Ausfuhrposition ausgeführt werden, wenn eine noch nicht im Navigationszustand kartierte Umgebung erreicht wird. Vorteilhafterweise kann mit der Navigationszustand bei Bedarf herbeigeführt werden, was ein effizientes Navigieren des Saugroboters und damit ein vorteilhaftes Betreiben des Saugroboters ermöglicht. Der Schritt des Herbeiführens kann optional nach dem Schritt des Betreibens des Saugroboters im Reinigungszustand ausgeführt werden.

Zudem kann das Verfahren gemäß einer Ausführungsform einen Schritt des Bewirkens einer Bewegung des Sensorgehäuses von der Ausfahrposition in die Einfahrposition aufweisen. Der Schritt des Bewirkens kann optional nach dem Schritt des Betreibens des Saugroboters im Navigationszustand und vor dem Schritt des Betreibens des Reporters im Reinigungszustand ausgeführt werden.

Der Saugroboter kann gemäß einer Ausführungsform auch eine Antriebseinrichtung ein Steuergerät aufweisen. Das Steuergerät kann dazu ausgebildet sein, die Schritte einer Ausführungsform des vorstehend genannten Verfahrens anzusteuern. Auch durch diese Ausführungsvariante der Erfindung in Form eines Steuergeräts zum Betreiben des Verfahrens kann die der Erfindung zugrunde liegende Aufgabe schnell und effizient gelöst werden.

Das Steuergerät kann ausgebildet sein, um Eingangssignale einzulesen und unter Verwendung der Eingangssignale Ausgangssignale zu bestimmen und bereitzustellen. Ein Eingangssignal kann beispielsweise ein über eine Eingangsschnittstelle des Steuergeräts einlesbares Sensorsignal darstellen. Ein Ausgangssignal kann ein Steuersignal oder ein Datensignal darstellen, das an einer Ausgangsschnittstelle des Steuergeräts bereitgestellt werden kann. Das Steuergerät kann ausgebildet sein, um die Ausgangssignale unter Verwendung einer in Hardware oder Software umgesetzten Verarbeitungsvorschrift zu bestimmen. Beispielsweise kann das Steuergerät dazu eine Logikschaltung, einen integrierten Schaltkreis oder ein Softwaremodul umfassen und beispielsweise als ein diskretes Bauelement realisiert sein oder von einem diskreten Bauelement umfasst sein.

Ausführungsbeispiele der Erfindung sind in den Zeichnungen rein schematisch dargestellt und werden nachfolgend näher beschrieben. Es zeigt
- Figur 1: eine schematische Darstellung eines Saugroboters gemäß einem Ausführungsbeispiel;
- Figur 2: eine schematische Darstellung eines Saugroboters gemäß einem Ausführungsbeispiel;
- Figur 3: eine schematische Darstellung eines Saugroboters mit einer Ladestation gemäß einem Ausführungsbeispiel;
- Figur 4: eine schematische Darstellung eines Saugroboters mit einer Ladestation gemäß einem Ausführungsbeispiel;
- Figur 5: eine schematische Darstellung eines Sensorgehäuses eines Saugroboters gemäß einem Ausführungsbeispiel;
- Figur 6: eine schematische Darstellung eines Sensorgehäuses eines Saugroboters gemäß einem Ausführungsbeispiel;
- Figur 7: eine schematische Darstellung eines Saugroboters gemäß einem Ausführungsbeispiel;
- Figur 8: eine schematische Darstellung eines Saugroboters gemäß einem Ausführungsbeispiel;
- Figur 9: eine schematische Darstellung eines Saugroboters gemäß einem Ausführungsbeispiel;
- Figur 10: eine schematische Darstellung eines Sensorbereichs eines Saugroboters gemäß einem Ausführungsbeispiel;
- Figur 11: eine schematische Darstellung eines Sensorbereichs eines Saugroboters gemäß einem Ausführungsbeispiel; und
- Figur 12: ein Ablaufdiagramm eines Verfahrens zum Betreiben eines Saugroboters gemäß einem Ausführungsbeispiel.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Figur 1 zeigt eine schematische Darstellung eines Saugroboters 100 gemäß einem Ausführungsbeispiel. Der Saugroboter weist ein Robotergehäuse 105, ein Sensorgehäuse 110 und ein elastisches Element 115 auf. Das Sensorgehäuse 110 zum Aufnehmen eines Umfeldsensors für den Saugroboter 100 ist zumindest teilweise in dem Robotergehäuse 105 angeordnet. Das elastische Element 115 ist dazu ausgebildet, das Sensorgehäuse 110 von einer Einfahrposition in Richtung einer Ausfahrposition vorzuspannen. In der Ausfahrposition ragt ein Teilabschnitt 120 des Sensorgehäuses 110 aus dem Robotergehäuse 105 hervor. In der Einfahrposition ist der Teilabschnitt 120 des Sensorgehäuses 110 zumindest teilweise in dem Robotergehäuse 105 angeordnet. Das elastische Element 115 ist durch eine Einfahrkraft verformbar, um eine Bewegung des Sensorgehäuses 110 von der Ausfahrposition in Richtung der Einfahrposition zu ermöglichen.

Das Sensorgehäuse 110 ist mittels des elastischen Elements 115, hier beispielhaft als Feder gezeigt, gegenüber dem Robotergehäuse 105 beweglich, was durch den Pfeil 125 gezeigt ist. In dem hier gezeigten Ausführungsbeispiel ist das Sensorgehäuse 110 in der Ausfahrposition gezeigt. Zudem ist beispielhaft ein Erfassungsbereich 130 eines in dem Sensorgehäuse 110 aufgenommenen Sensors gezeigt.

Mittels des elastischen Elements 115 ist es möglich, bei Bedarf eine Höhe des Sensorgehäuses 110 durch ein Einfahren des Sensorgehäuses 110 in die Einfahrposition, die beispielweise einer Höhe einer Geräteoberfläche des Basisgeräts, hier einer Höhe des Robotergehäuses 105, entspricht, zu verringern. Das Sensorgehäuse 110 ist mittels des elastischen Elements 115 federnd gelagert. Wenn das elastische Element 115 eine Feder ist, kann das Sensorgehäuse 110 von der Feder in den maximal ausgefahrenen Zustand in die Ausfahrposition gedrückt werden. Die Lagerung des Sensorgehäuses 110 mittels des elastischen Elements 115 kann auch als bewegliche Lagerung des Sensorgehäuses 110 über eine passive Aktorik bezeichnet werden.

Zum Herbeiführen der Einfahrposition des Sensorgehäuses 110 kann ein Anwender beispielsweise manuell einen mechanischen Druck als Einfahrkraft auf das Sensorgehäuse 110 ausüben, um das Sensorgehäuse 110 von der Ausfahrposition in die Einfahrposition einzudrücken. Dabei kann das Sensorgehäuse 110 zum Arretieren über die Einfahrposition hinaus bewegt werden, und über einen weiteren mechanischen Druck wieder aus der Arretierung gelöst werden. Dies kann beispielsweise über einen Push-to-Open-Mechanismus realisiert sein, wobei das Lösen durch ein leichtes Drücken (Entlastung) und/oder eine Drehung aus der Arretierung erfolgt. Der Saugroboter 100 kann über ein Display oder eine externe Bedieneinheit den Benutzer darüber informieren, wenn es vorteilhaft ist, das Sensorgehäuse 110 wieder manuell auszufahren. Alternativ kann das elastische Element 115 auch ohne Eingriff des Benutzers verformt werden, um das Sensorgehäuse 110 von der Ausfahrposition in Richtung der Einfahrposition und umgekehrt zu bewegen, wie anhand der nachfolgenden Figuren beschrieben.

Das Ein- und Ausfahren des Sensorgehäuses 110 von der Ausfahrposition in die Einfahrposition und umgekehrt mittels des elastischen Elements 115 kann auch als passives Ein- und Ausfahren bezeichnet werden. Das Sensorgehäuse 110 wird dazu von dem elastischen Element 115, beispielsweise einer Feder, in der Ausfahrposition gehalten, und das Sensorgehäuse 110 kann zum Einnehmen der Einfahrposition gegen die Federkraft des elastischen Elements 115 verschoben werden, wo es in der Einfahrposition einrasten kann.

Figur 2 zeigt eine schematische Darstellung eines Saugroboters 100 gemäß einem Ausführungsbeispiel. Das Sensorgehäuse 110 weist gemäß dem hier gezeigten Ausführungsbeispiel in dem Teilabschnitt 120 eine Auflaufschräge 205 zum Einleiten der Einfahrkraft auf das Sensorgehäuse 110 und das elastische Element 115 auf. Die Auflaufschräge 205 ist hier beispielhaft als umlaufende Abschrägung des Teilabschnitts 120 gezeigt. Bei einem Unterfahren eines Objekts, das niedriger als der Saugroboter 100 mit dem Sensorgehäuse 110 in der Auffahrposition ist, kann das Sensorgehäuse 110 automatisch in das Robotergehäuse 105 eingedrückt werden, ohne dabei zu arretieren. Hat der Saugroboter 100 das unterfahrene Objekt passiert, wird das Sensorgehäuse 110 mittels des elastischen Elements 115 wieder automatisch in die Ausfahrposition bewegt.

In dem Sensorgehäuse 110 ist gemäß dem hier gezeigten Ausführungsbeispiel ein optischer Umfeldsensor 210 drehbar aufgenommen. Der Umfeldsensor 210 kann beispielsweise ein Lidarsensor sein, der als rotierender Punktsensor ausgeführt ist. Navigieren sowie eine Objekt- und Umfelderkennung sind zum Betreiben eines Saugroboters 100 vorteilhaft. Wenn der Umfeldsensor 210 ein Lidar-Sensor ist, kann eine Umgebung des Saugroboters 100 mittels des rotierenden Punktsensors abgetastet und die Entfernung mit einem Verfahren der Licht-Laufzeitmessung (Time-of-Flight) bestimmt werden. Der Umfeldsensor 210 kann dabei als 2D-Sensor, als rotierender Punktsensor oder auch als 3D-Sensor, als rotierender Punktsensor mit oszillierendem Spiegel ausgeführt sein.

Zum Navigieren mittels des Umfeldsensors 210 kann das Sensorgehäuse 110 in der Ausfahrposition verbleiben, um dem Umfeldsensor 210 eine Rundumsicht zu ermöglichen. Zum Reinigen von Bereichen unter niedrigen Hindernissen, wie einem Sofa oder einem Bett, ist es vorteilhaft, das Sensorgehäuse 110 in Richtung der Einfahrposition zu bewegen. In dem hier gezeigten Ausführungsbeispiel kann die Gerätehöhe des Saugroboters 100 im Bereich des rotierenden Umfeldsensors 210 mittels der Auflaufschräge 205, die ein Einleiten der Einfahrkraft auf das Sensorgehäuse 110 und das elastische Element 115 fördert, fallspezifisch reduziert werden.

Der Saugroboter 100 umfasst gemäß dem hier gezeigten Ausführungsbeispiel zudem eine Antriebseinrichtung 215 und ein Steuergerät 220. Das Steuergerät 220 ist ausgebildet, den Saugroboter 100 zu betreiben bzw. gemäß einem jeweiligen Betriebszustand anzusteuern. Dazu ist das Steuergerät 220 ausgebildet, den Saugroboter 100 im Navigationszustand zu betreiben bzw. einen Betrieb desselben im Navigationszustand zu bewirken. Im Navigationszustand ist das Sensorgehäuse 110 in der Ausfahrposition. Der Saugroboter 100 ist dazu ausgebildet, im Navigationszustand eine Umgebung abzufahren, die Umgebung zu kartieren und zumindest einen Hindernisbereich zu ermitteln. Der Hindernisbereich repräsentiert einen Bereich, der nicht mit dem Sensorgehäuse 110 in der Ausfahrposition erreicht werden kann. Das Steuergerät 220 ist zudem ausgebildet, den Saugroboter 100 in einem Reinigungszustand zu betreiben. Der Saugroboter ist dazu ausgebildet, in dem Reinigungszustand zumindest den Hindernisbereich zu reinigen. Das Sensorgehäuse 110 verbleibt dabei in der Einfahrposition.

Gemäß dem hier gezeigten Ausführungsbeispiel stellt der Umfeldsensor 210 dem Steuergerät 220 ein Sensorsignal 225 bereit. Das Sensorsignal 225 repräsentiert die kartierte Umgebung und den zumindest einen Hindernisbereich. Das Steuergerät 220 ist zudem dazu ausgebildet, ein Positionssignal 230 einzulesen, das eine Position des Sensorgehäuses 110 repräsentiert, beispielsweise die Ausfahrposition oder die Einfahrposition. Außerdem ist das Steuergerät 220 ausgebildet, um zum Ansteuern der Antriebseinrichtung 215 unter Verwendung des Sensorsignals 225 und optional des Positionssignals 230 ein Steuersignal 235 bereitzustellen.

Optional ist das Steuergerät 220 zudem ausgebildet, eine Bewegung des Sensorgehäuses 110 von der Einfahrposition in die Ausfahrposition herbeizuführen, wenn das Reinigen der ermittelten Bereiche abgeschlossen ist und zusätzlich oder alternativ wenn eine noch nicht im Navigationszustand kartierte Umgebung erreicht wird. Gemäß einem weiteren Ausführungsbeispiel ist das Steuergerät 220 ausgebildet, eine Bewegung des Sensorgehäuses 110 von der Ausfahrposition in die Einfahrposition zu bewirken.

Figur 3 zeigt eine schematische Darstellung eines Saugroboters 100 mit einer Ladestation 300 gemäß einem Ausführungsbeispiel. Der hier gezeigte Saugroboter 100 ähnelt oder entspricht dem Saugroboter aus einer der vorstehend genannten Figuren.

Die Ladestation 300 weist einen Andockbereich 305 zum Andocken des Saugroboters 100 auf. Der Andockbereich 305 ist ausgebildet, die Einfahrkraft auf das Sensorgehäuse 110 und das elastische Element 115 des Saugroboters zu übertragen. Das Sensorgehäuse 110 kann entsprechend mittels des Andockbereichs ein- und ausgefahren werden.

Gemäß dem hier gezeigten Ausführungsbeispiel weist die Ladestation 300 zum Übertragen der Einfahrkraft eine Bewegungseinrichtung 310 auf. Die Bewegungseinrichtung 310 umfasst hier einen Stempel 315 und ein Magnetelement 320, beispielsweise einen Elektromagneten. Die Bewegungseinrichtung 310 ist ausgebildet, bei einem Andockvorgang des Saugroboters 100 das Magnetelement 320 zu aktivieren, um den Stempel 315 der Bewegungseinrichtung 310 zu bewegen. Das Magnetelement 320 kann als aktives Element zum Herunterdrücken des Sensorgehäuses 110 bezeichnet werden.

Der Andockbereich 305 ist gemäß einem Ausführungsbeispiel zudem dazu ausgebildet, eine Arretierung des Sensorgehäuses 110 zu lösen, um eine Bewegung des Sensorgehäuses 110 von der Einfahrposition in Richtung der Ausfahrposition zu ermöglichen. Dazu kann der Stempel 315 der Ladestation 300 von oben auf das Sensorgehäuse 110 drücken, um das Sensorgehäuse 110 von der Ausfahrposition in die Einfahrposition zu drücken. Durch ein Eindrücken über die Einfahrposition hinaus kann ein Arretieren des Sensorgehäuses 110 erfolgen. Durch ein erneutes Hineindrücken des Stempels 315 kann das Sensorgehäuse 110 aus der Arretierung gelöst werden.

Das Ein- und Ausfahren des Sensorgehäuses 110 mittels der Bewegungseinrichtung 310 kann entsprechend auch als halbaktives Ein- und Ausfahren bezeichnet werden, da das Sensorgehäuse 110 im ausgefahrenen Zustand von dem elastischen Element 115 nach oben in die Ausfahrposition gedrückt wird und beispielsweise von einem Elektromagneten bedarfsweise nach unten gezogen wird und dort entweder vom Elektromagneten oder über eine Verrastung gehalten wird. Durch eine erneute Aktivierung des Elektromagneten mittels des Magnetelements 320 der Bewegungseinrichtung 310 kann die Verrastung analog zu der push-to-open-Technik wieder gelöst werden.

Figur 4 zeigt eine schematische Darstellung eines Saugroboters 100 mit einer Ladestation 300 gemäß einem Ausführungsbeispiel. Die Ladestation 300 weist hier im Andockbereich 305 eine Unterfahrschräge 405 auf. Die Unterfahrschräge 405 ist ausgeformt, um bei dem Andockvorgang des Saugroboters 100 die Einfahrkraft auf das Sensorgehäuse 110 und das elastische Element 115 zu übertragen. Durch ein mechanisches Zusammenwirken der Unterfahrschräge 405 mit dem Sensorgehäuse 110 wird ein Verformen des elastischen Elements 115 bewirkt, um das Sensorgehäuse 110 von der Ausfahrposition in Richtung der Einfahrposition zu bewegen. Das Sensorgehäuse 110 weist hier im Teilabschnitt 120 die Auflaufschräge 205 auf, was für das Einfahren des Sensorgehäuses 110 entlang der Unterfahrschräge 405 vorteilhaft ist.

Die Unterfahrschräge 405 ermöglicht ein passives Einfahren des Sensorgehäuses 110, insofern, als das Verformen des elastischen Elements 115 durch einen mechanischen Druck als Einfahrkraft erfolgt. Durch ein Anfahren des Saugroboters 100 an den Andockbereich 305 und ein Unterfahren der Unterfahrschräge 405 wird das Sensorgehäuse 110 in Richtung der Einfahrposition gedrückt.

Figur 5 zeigt eine schematische Darstellung eines Sensorgehäuses 110 eines Saugroboters gemäß einem Ausführungsbeispiel. Das Sensorgehäuse 110 ist in der Ausfahrposition gezeigt. In dem Teilabschnitt 120 weist das Sensorgehäuse hier die Auflaufschräge 205 auf. Zudem weist das Sensorgehäuse 110 gemäß dem hier gezeigten Ausführungsbeispiel in dem Teilabschnitt 120 zumindest ein Auflaufrad 505 zum Einleiten der Einfahrkraft auf das Sensorgehäuse 110 und das elastische Element 115 auf. Das Auflaufrad 505 ist hier beispielhaft an einer Oberfläche des Sensorgehäuses 110 oberhalb der Auflaufschräge 205 des Teilabschnitts 120 angeordnet. Bei einem Auftreffen auf ein Hindernis 510 auf der Höhe der Ausfahrposition des Sensorgehäuses 110 wird durch ein Zusammenwirken des Auflaufrads 505 mit dem Hindernis 510 die Einfahrkraft eingeleitet. Das Auflaufrad 505 auf oder an dem Sensorgehäuse 110 erleichtert das passive Einfahren des Sensorgehäuses 110 in die Einfahrposition. Das Auflaufrad 505 am oberen Ende des abgeschrägten Sensorgehäuses 110 ist feststehend am Teilabschnitt 120 angeordnet, in dem gemäß einem Ausführungsbeispiel der Umfeldsensor drehbar aufgenommen ist. Das Sensorgehäuse 110 kann auch mehrere Auflaufräder 505 aufweisen, die beispielsweise an der Auflaufschräge 205 angeordnet sein können. Zusätzlich oder alternativ kann auch die Ladestation in dem Andockbereich ein oder mehrere Räder aufweisen, um Kratzer an dem Sensorgehäuse 110 oder der Ladestation zu vermeiden und zusätzlich oder alternativ ein Klemmen des Sensorgehäuses 110 bei einem Auftreffen auf das Hindernis 510 oder die Ladestation beim Einfahren von der Ausfahrposition in Richtung der Einfahrposition zu vermeiden.

Figur 6 zeigt eine schematische Darstellung eines Sensorgehäuses 110 eines Saugroboters gemäß einem Ausführungsbeispiel. Das hier gezeigte Sensorgehäuse 110 ähnelt oder entspricht dem anhand der vorhergehenden Figuren beschriebenen Sensorgehäuse. Der Saugroboter weist gemäß dem hier gezeigten Ausführungsbeispiel eine Arretierungseinheit 605 auf, die dazu ausgebildet ist, das Sensorgehäuse 110 in der Einfahrposition zu arretieren. Zum Arretieren wird das Sensorgehäuse 110 mittels der Arretierungseinheit 605 über die Einfahrposition hinaus in Richtung eines Bodens des Robotergehäuses 105 bewegt, um nach dem Arretieren nur bis zu der Einfahrposition zurückschnappen zu können. In dem hier gezeigten Ausführungsbeispiel ist das Sensorgehäuse 110 beispielhaft in einem Arretierungsvorgang gezeigt, in dem das Sensorgehäuse 110 von dem Robotergehäuse 105 seitlich umschlossen wird. In der Einfahrposition kann eine Höhe des Sensorgehäuses 110 beispielsweise einer äußeren Oberfläche des Robotergehäuses 105 entsprechen, und damit der Gerätehöhe des Saugroboters. Zum Lösen der Arretierung wird die Einfahrkraft erneut eingeleitet, um das Sensorgehäuse 110 durch ein erneutes Eindrücken über die Einfahrposition hinaus in Richtung des Bodens des Robotergehäuses 105 zu bewegen. Danach wird das Sensorgehäuse 110 an der Einfahrposition vorbei mittels des elastischen Elements wieder in die Ausfahrposition bewegt.

Figur 7 zeigt eine schematische Darstellung eines Saugroboters 100 gemäß einem Ausführungsbeispiel. Es ist eine Aufsicht auf den Saugroboter 100 gezeigt. Das Sensorgehäuse 110 ragt in der Ausfahrposition aus dem Robotergehäuse 105 hervor. Das Robotergehäuse 105 weist gemäß dem hier gezeigten Ausführungsbeispiel benachbart zu dem Sensorgehäuse 110 eine Nut 705 zum Einleiten der Einfahrkraft auf, um das Sensorgehäuse 110 in dem Robotergehäuse 105 zu versenken. Die Nut 705 kann auch als Kerbe in der Gehäuseoberfläche bezeichnet werden. Die Nut 705 kann beispielsweise von einem Randbereich des Robotergehäuses 105 bis zu dem in dem Robotergehäuse 105 angeordneten Sensorgehäuse 110 verlaufen. Die Nut 705 ermöglicht ein Herunterdrücken des Sensorgehäuses 110 unter die Oberfläche des Robotergehäuses 105 und damit unter die Gehäuseoberfläche des Saugroboters 100. Wenn der Saugroboter 100 eine Arretierungseinheit aufweist, ist die Nut 705 zum Ermöglichen eines Druck-Schnapp-Mechanismus, einer Push-to-open Verriegelung, vorteilhaft. Die Nut 705 in der Oberfläche des Robotergehäuses 105 kann dabei helfen, das Sensorgehäuse 110 unter die Oberfläche des Robotergehäuses 105 zu drücken und somit das Einrasten erleichtern oder ermöglichen. Dazu kann in die Nut 705 beispielsweise ein Hebel oder ein Stift einfahren, um das Sensorgehäuse 110 einzudrücken. Der Hebel oder Stift kann beispielsweise im Andockbereich der Ladestation des Saugroboters 100 oder an der Unterfahrschräge des Andockbereichs angeordnet sein.

Figur 8 zeigt eine schematische Darstellung eines Saugroboters 100 gemäß einem Ausführungsbeispiel. In dem Sensorgehäuse 110 des Saugroboters ist hier der Umfeldsensor aufgenommen, was durch eine Markierung eines Erfassungsbereichs 805 des Umfeldsensors gezeigt ist. Der Erfassungsbereich 805 wird im Folgenden auch Sensorbereich 805 genannt. Der Umfeldsensor ist durch das Sensorgehäuse 110 geschützt, wodurch auch hier ein Herunterdrücken des Sensorgehäuses 110 in der Auffahrposition durch ein Zusammenwirken der Auflaufschräge 205 des Sensorgehäuses 110 mit dem Hindernis 510 möglich ist. Dabei wird das abgeschrägte, mittels des elastischen Elements 115 federgelagerte Sensorgehäuse 110 bei einem Auftreffen auf das Hindernis 510 von der Ausfahrposition in die Einfahrposition heruntergedrückt, wie hier durch den Pfeil 810 gezeigt.

Figur 9 zeigt eine schematische Darstellung eines Saugroboters 100 gemäß einem Ausführungsbeispiel. In dem Robotergehäuse 105 des Saugroboters 100 ist hier in dem Bereich des Sensorgehäuses 110 ein Sensorfenster 905 angeordnet. Das Sensorgehäuse 110 ist hier beispielhaft in der Einfahrposition gezeigt. Das Sensorfenster 905 ist ausgeformt, dem in dem Sensorgehäuse 110 aufgenommenen Umfeldsensor auch in der Einfahrposition einen Erfassungsbereich zum optischen Erfassen des Umfelds zu ermöglichen. Das Sensorfenster 905 kann beispielsweise aus dem Robotergehäuse 105 freigeschnitten sein. Das Sensorfenster 905 ist vorteilhaft, um auch im Reinigungszustand des Saugroboters 100, in dem das Sensorgehäuse 110 in der Einfahrposition ist, ein Navigieren mittels des in dem Sensorgehäuse 110 aufgenommenen Umfeldsensors zu ermöglichen.

Figur 10 zeigt eine schematische Darstellung eines Sensorbereichs 805 eines Saugroboters gemäß einem Ausführungsbeispiel. Als Sensorbereich 805 ist hier der vertikale Erfassungsbereich β gezeigt. Der Erfassungsbereich β zeigt beispielhaft den Sensorbereich 805 des in dem Sensorgehäuse 110 in der Einfahrposition aufgenommenen Umfeldsensors. Der Erfassungsbereich β wird durch einen Freischnitt in dem Robotergehäuse 105 in Form des Sensorfensters 805 ermöglicht.

Figur 11 zeigt eine schematische Darstellung eines Sensorbereichs 805 eines Saugroboters 100 gemäß einem Ausführungsbeispiel. Als Sensorbereich 805 ist hier beispielhaft ein horizontaler Erfassungsbereich α des in dem Sensorgehäuse 110 in der Einfahrposition aufgenommenen Umfeldsensors gezeigt. Der Erfassungsbereich α wird durch einen Freischnitt in dem Robotergehäuse 105 in Form des Sensorfensters 905 ermöglicht.

Figur 12 zeigt ein Ablaufdiagramm eines Verfahrens 1200 zum Betreiben eines Saugroboters gemäß einem Ausführungsbeispiel. Der Saugroboter entspricht oder ähnelt hierbei dem Saugroboter aus einer der vorstehend beschriebenen Figuren. Das Verfahren 1200 umfasst einen Schritt 1205 des Betreibens des Saugroboters in einem Navigationszustand und einen Schritt 1210 des Betreibers des Saugebotes in einem Reinigungszustand auf. Im Schritt 1205 des Betreibens des Saugroboters in dem Navigationszustand ist das Sensorgehäuse in der Ausfahrposition. Der Saugroboter ist ausgebildet, im Navigationszustand eine Umgebung abzufahren, die Umgebung zu kartieren und zumindest eines Hindernisbereichs zu ermitteln. Der Hindernisbereich repräsentiert einen Bereich, der nicht mit dem Sensorgehäuse in der Ausfahrposition erreicht werden kann. Im Schritt 1210 des Betreibens des Saugroboters in dem Reinigungszustand ist der Saugroboter ausgebildet, zumindest den Hindernisbereich zu reinigen. Das Sensorgehäuse verbleibt dabei in der Einfahrposition.

Das Verfahren 1200 kann gemäß einem Ausführungsbeispiel zudem einen Schritt 1215 des Herbeiführens einer Bewegung des Sensorgehäuses von der Einfahrposition in die Ausfahrposition umfassen, wenn das Reinigen der ermittelten Bereiche abgeschlossen ist. Zusätzlich oder alternativ kann der Schritt 1205 des Herbeiführens der Bewegung des Sensorgehäuses von der Einfahrposition in die Ausfahrposition ausgeführt werden, wenn eine noch nicht im Navigationszustand kartierte Umgebung erreicht wird. Der Schritt 1215 des Herbeiführens kann optional nach dem Schritt 1210 des Betreibens des Saugroboters in dem Reinigungszustand ausgeführt werden.

Zudem kann das Verfahren 1200 gemäß einer Ausführungsform einen Schritt 1220 des Bewirkens einer Bewegung des Sensorgehäuses von der Ausfahrposition in die Einfahrposition aufweisen. Der Schritt 1220 des Bewirkens kann optional nach dem Schritt 1205 des Betreibens des Saugroboters im Navigationszustand und vor dem Schritt 1210 des Betreibens des Reporters im Reinigungszustand ausgeführt werden.

Im Folgenden wird beispielhaft ein Ablauf des Verfahrens zum Betreiben eines Ausführungsbeispiels des vorstehend genannten Saugroboters beschrieben: In der Einfahrposition des Sensorgehäuses ist der Erfassungsbereich des Umfeldsensors eingeschränkt, insbesondere ist eine Sicht nach hinten blockiert. In einem unbekannten Umfeld könnte dies ein Navigationsergebnis negativ beeinflussen. Daher kann eine erste Reinigungsfahrt des Saugroboters mit ausgefahrenem Sensor erfolgen. Dazu wird der Schritt 1205 ausgeführt: Es wird eine Karte der Umgebung erstellt und es werden die Bereiche identifiziert, die mit ausgefahrenem Sensor nicht, wohl aber mit eingefahrenem Sensor erreicht werden können. Im Anschluss an die erste Reinigungsfahrt wird der Schritt 1220 ausgeführt, das Sensorgehäuse und damit der Umfeldsensor wird eingefahren. Im anschließenden Schritt 1215 werden die entsprechenden Bereiche, die nur mit der geringeren Gerätehöhe des Saugroboters erreicht werden können, gezielt gereinigt. Dies ist möglich, da in einer bekannten Umgebung mit vorhandener Umgebungskarte die verbleibende Navigationsleistung mit dem Blick nach vorne durch das Sensorfenster in dem Robotergehäuse ausreichend ist. Nach der Reinigung dieser Bereiche wird der Schritt 1215 ausgeführt: Das Sensorgehäuse und damit der Sensor wird entweder wieder ausgefahren oder er verbleibt solange in eingefahrenem Zustand, bis eine unbekannte Umgebung gereinigt werden soll.

## Patentansprüche

1. Saugroboter (100) mit folgenden Merkmalen:
einem Robotergehäuse (105);
einem Sensorgehäuse (110) zum Aufnehmen eines Umfeldsensors (210) für den Saugroboter (100), wobei das Sensorgehäuse (110) zumindest teilweise in dem Robotergehäuse (105) angeordnet ist; und
**dadurch gekennzeichnet ist, dass** ein elastisches Element (115) dazu ausgebildet ist, das Sensorgehäuse (110) von einer Einfahrposition in Richtung einer Ausfahrposition vorzuspannen, wobei in der Ausfahrposition ein Teilabschnitt (120) des Sensorgehäuses (110) aus dem Robotergehäuse (105) hervorragt, wobei in der Einfahrposition der Teilabschnitt (120) des Sensorgehäuses (110) zumindest teilweise in dem Robotergehäuse (105) angeordnet ist, wobei das elastische Element (115) durch eine Einfahrkraft verformbar ist, um eine Bewegung des Sensorgehäuses (110) von der Ausfahrposition in Richtung der Einfahrposition zu ermöglichen.

2. Saugroboter (100) gemäß Anspruch 1, wobei das Sensorgehäuse (110) in dem Teilabschnitt (120) eine Auflaufschräge (205) zum Einleiten der Einfahrkraft auf das Sensorgehäuse (110) und das elastische Element (115) aufweist.

3. Saugroboter (100) gemäß einem der vorangegangen Ansprüche, wobei das Sensorgehäuse (110) in dem Teilabschnitt (120) zumindest ein Auflaufrad (505) zum Einleiten der Einfahrkraft auf das Sensorgehäuse (110) und das elastische Element (115) aufweist.

4. Saugroboter (100) gemäß einem der vorangegangen Ansprüche, mit einer Arretierungseinheit (605), die dazu ausgebildet ist, das Sensorgehäuse (110) in der Einfahrposition zu arretieren.

5. Saugroboter (100) gemäß einem der vorangegangen Ansprüche, wobei das Robotergehäuse (105) benachbart zu dem Sensorgehäuse (110) eine Nut (705) zum Einleiten der Einfahrkraft aufweist, um das Sensorgehäuse (110) in dem Robotergehäuse (105) zu versenken.

6. Saugroboter (100) gemäß einem der vorangegangen Ansprüche mit einem optischen Umfeldsensor (210), der drehbar in dem Sensorgehäuse (110) aufgenommen ist.

7. Saugroboter (100) gemäß einem der vorangegangen Ansprüche mit einer Einfahrkrafteinheit, die ausgebildet ist, die Einfahrkraft auf das Sensorgehäuse (110) und das elastische Element (115) zu übertragen.

8. Saugroboter (100) gemäß einem der vorangegangen Ansprüche mit einer Antriebseinrichtung (215) und mit einem Steuergerät (220), das dazu ausgebildet ist, die Schritte eines Verfahrens (1200) gemäß einem der Ansprüche 13 bis 15 anzusteuern.

9. Ladestation (300) und einen Saugroboter (100) gemäß einem der vorangegangenen Ansprüche, wobei die Ladestation (300) einen Andockbereich (305) zum Andocken des Saugroboters (100) aufweist, wobei der Andockbereich (305) ausgebildet ist, die Einfahrkraft auf das Sensorgehäuse (110) und das elastische Element (115) des Saugroboters (100) zu übertragen.

10. Ladestation (300) gemäß Anspruch 9, wobei der Andockbereich (305) ausgebildet ist, um eine Arretierung des Sensorgehäuses (110) zu lösen, um eine Bewegung des Sensorgehäuses (110) von der Einfahrposition in Richtung der Ausfahrposition zu ermöglichen.

11. Ladestation (300) gemäß einem der Ansprüche 9 bis 10, wobei der Andockbereich (305) eine Unterfahrschräge (405) aufweist, die ausgeformt ist, bei einem Andockvorgang des Saugroboters (100) die Einfahrkraft auf das Sensorgehäuse (110) und das elastische Element (115) zu übertragen.

12. Ladestation (300) gemäß einem der Ansprüche 9 bis 11, wobei der Andockbereich (305) eine Bewegungseinrichtung (310) aufweist, die ausgebildet ist, die Einfahrkraft auf das Sensorgehäuse (110) und das elastische Element (115) des Saugroboters (100) zu übertragen.

13. Verfahren (1200) zum Betreiben eines Saugroboters (100) gemäß einem der vorangegangen Ansprüche 1 bis 8, wobei das Verfahren (1200) folgende Schritte aufweist:
Betreiben (1205) des Saugroboters (100) in einem Navigationszustand, wobei das Sensorgehäuse (110) im Navigationszustand in der Ausfahrposition ist, wobei der Saugroboter (100) ausgebildet ist, im Navigationszustand eine Umgebung abzufahren, die Umgebung zu kartieren und zumindest einen Hindernisbereich zu ermitteln, wobei der Hindernisbereich einen Bereich repräsentiert, der nicht mit dem Sensorgehäuse (110) in der Ausfahrposition erreicht werden kann; und
Betreiben des Saugroboters (100) in einem Reinigungszustand, wobei der Saugroboter (100) ausgebildet ist, im Reinigungszustand zumindest den Hindernisbereich zu reinigen, wobei das Sensorgehäuse (110) in der Einfahrposition verbleibt.

14. Verfahren (1200) gemäß Anspruch 13, mit einem Schritt (1215) des Herbeiführens einer Bewegung des Sensorgehäuses (110) von der Einfahrposition in die Ausfahrposition, wenn das Reinigen der ermittelten Bereiche abgeschlossen ist und/oder wenn eine noch nicht im Navigationszustand kartierte Umgebung erreicht wird.

15. Verfahren (1200) gemäß einem der Ansprüche 13 bis 14, mit einem Schritt (1220) des Bewirkens einer Bewegung des Sensorgehäuses (110) von der Ausfahrposition in die Einfahrposition.

## Claims

1. Robotic vacuum cleaner (100), comprising the following features:
a robot housing (105);
a sensor housing (110) for receiving an environmental sensor (210) for the robotic vacuum cleaner (100), the sensor housing (110) being at least partially arranged in the robot housing (105); and
**characterised in that** a resilient element (115) is designed to preload the sensor housing (110) from a retracted position in the direction of an extended position, a portion (120) of the sensor housing (110) protruding from the robot housing (105) in the extended position, the portion (120) of the sensor housing (110) being at least partially arranged in the robot housing (105) in the retracted position, it being possible to deform the resilient element (115) by means of a retracting force in order to allow the sensor housing (110) to move from the extended position in the direction of the retracted position.

2. Robotic vacuum cleaner (100) according to claim 1, wherein the sensor housing (110) has, in the portion (120), a run-up incline (205) for introducing the retracting force to the sensor housing (110) and the resilient element (115).

3. Robotic vacuum cleaner (100) according to either of the preceding claims, wherein the sensor housing (110) has, in the portion (120), at least one run-up wheel (505) for introducing the retracting force to the sensor housing (110) and the resilient element (115).

4. Robotic vacuum cleaner (100) according to any of the preceding claims, comprising a locking unit (605) which is designed to lock the sensor housing (110) in the retracted position.

5. Robotic vacuum cleaner (100) according to any of the preceding claims, wherein the robot housing (105) has a groove (705) adjacent to the sensor housing (110) for introducing the retracting force in order to sink the sensor housing (110) into the robot housing (105).

6. Robotic vacuum cleaner (100) according to any of the preceding claims, comprising an optical environmental sensor (210) which is rotatably housed in the sensor housing (110).

7. Robotic vacuum cleaner (100) according to any of the preceding claims, comprising a retracting force unit which is designed to transmit the retracting force to the sensor housing (110) and the resilient element (115).

8. Robotic vacuum cleaner (100) according to any of the preceding claims, comprising a drive device (215) and comprising a controller (220) which is designed to control the steps of a method (1200) according to any of claims 13 to 15.

9. Charging station (300) and robotic vacuum cleaner (100) according to any of the preceding claims, wherein the charging station (300) has a docking region (305) for docking the robotic vacuum cleaner (100), wherein the docking region (305) is designed to transmit the retracting force to the sensor housing (110) and the resilient element (115) of the robotic vacuum cleaner (100).

10. Charging station (300) according to claim 9, wherein the docking region (305) is designed to release a locking of the sensor housing (110) in order to allow the sensor housing (110) to move from the retracted position in the direction of the extended position.

11. Charging station (300) according to either claim 9 or claim 10, wherein the docking region (305) has an undercut incline (405), which is shaped so as to transmit the retracting force to the sensor housing (110) and the resilient element (115) when the robotic vacuum cleaner (100) is docked.

12. Charging station (300) according to any of claims 9 to 11, wherein the docking region (305) has a movement device (310) which is designed to transmit the retracting force to the sensor housing (110) and the resilient element (115) of the robotic vacuum cleaner (100).

13. Method (1200) for operating a robotic vacuum cleaner (100) according to any of the preceding claims 1 to 8, wherein the method (1200) comprises the following steps:
operating (1205) the robotic vacuum cleaner (100) in a navigation state, wherein the sensor housing (110) is in the extended position in the navigation state, wherein the robotic vacuum cleaner (100) is designed to scan an environment, map the environment and determine at least one obstacle region in the navigation state, wherein the obstacle region represents a region that cannot be reached when the sensor housing (110) is in the extended position; and
operating the robotic vacuum cleaner (100) in a cleaning state, wherein the robotic vacuum cleaner (100) is designed to clean at least the obstacle region in the cleaning state, wherein the sensor housing (110) remains in the retracted position.

14. Method (1200) according to claim 13, comprising a step (1215) of inducing the sensor housing (110) to move from the retracted position into the extended position when the cleaning of the determined regions has been completed and/or when an environment which has not yet been mapped in the navigation state is reached.

15. Method (1200) according to any of claims 13 to 14, comprising a step (1220) of causing the sensor housing (110) to move from the extended position into the retracted position.

## Revendications

1. Aspirateur robot (100) comportant les caractéristiques suivantes :
un boîtier de robot (105) ;
un boîtier de capteur (110) destiné à recevoir un capteur d'environnement (210) pour l'aspirateur robot (100), le boîtier de capteur (110) étant au moins partiellement disposé dans le boîtier de robot (105) ; et
**caractérisé en ce qu'**un élément élastique (115) est conçu pour précontraindre le boîtier de capteur (110) d'une position rétractée en direction d'une position déployée, une section partielle (120) du boîtier de capteur (110) faisant saillie à partir du boîtier de robot (105) dans la position déployée, la section partielle (120) du boîtier de capteur (110) étant au moins partiellement disposée dans le boîtier de robot (105) dans la position rétractée, l'élément élastique (115) étant déformable par une force de rétraction pour permettre un déplacement du boîtier de capteur (110) de la position déployée en direction de la position rétractée.

2. Aspirateur robot (100) selon la revendication 1, dans lequel le boîtier de capteur (110) présente, dans la section partielle (120), un chanfrein de contact (205) destiné à l'application de la force de rétraction au boîtier de capteur (110) et à l'élément élastique (115).

3. Aspirateur robot (100) selon l'une des revendications précédentes, dans lequel le boîtier de capteur (110) présente, dans la section partielle (120), au moins une roue de contact (505) destinée à l'application de la force de rétraction au boîtier de capteur (110) et à l'élément élastique (115).

4. Aspirateur robot (100) selon l'une des revendications précédentes, comportant une unité de verrouillage (605) conçue pour verrouiller le boîtier de capteur (110) dans la position rétractée.

5. Aspirateur robot (100) selon l'une des revendications précédentes, dans lequel le boîtier de robot (105) présente, de façon adjacente au boîtier de capteur (110), une rainure (705) destinée à l'application de la force de rétraction pour loger le boîtier de capteur (110) dans le boîtier de robot (105).

6. Aspirateur robot (100) selon l'une des revendications précédentes comportant un capteur optique d'environnement (210) reçu en rotation dans le boîtier de capteur (110).

7. Aspirateur robot (100) selon l'une des revendications précédentes comportant une unité de force de rétraction conçue pour transmettre la force de rétraction au boîtier de capteur (110) et à l'élément élastique (115).

8. Aspirateur robot (100) selon l'une des revendications précédentes comportant un dispositif d'entraînement (215) et comportant un appareil de commande (220) conçu pour commander les étapes d'un procédé (1200) selon l'une des revendications 13 à 15.

9. Station de charge (300) et aspirateur robot (100) selon l'une des revendications précédentes, la station de charge (300) présentant une zone d'arrimage (305) destinée à arrimer l'aspirateur robot (100), la zone d'arrimage (305) étant conçue pour transmettre la force de rétraction au boîtier de capteur (110) et à l'élément élastique (115) de l'aspirateur robot (100).

10. Station de charge (300) selon la revendication 9, dans laquelle la zone d'arrimage (305) est conçue pour libérer un verrouillage du boîtier de capteur (110) pour permettre un déplacement du boîtier de capteur (110) de la position rétractée en direction de la position déployée.

11. Station de charge (300) selon l'une des revendications 9 à 10, dans laquelle la zone d'arrimage (305) présente un chanfrein inférieur (405) qui est formé pour transmettre, lors d'un processus d'arrimage de l'aspirateur robot (100), la force de rétraction au boîtier de capteur (110) et à l'élément élastique (115).

12. Station de charge (300) selon l'une des revendications 9 à 11, dans laquelle la zone d'arrimage (305) présente un dispositif de déplacement (310) conçu pour transmettre la force de rétraction au boîtier de capteur (110) et à l'élément élastique (115) de l'aspirateur robot (100).

13. Procédé (1200) de fonctionnement d'un aspirateur robot (100) selon l'une des revendications 1 à 8 précédentes, le procédé (1200) présentant les étapes suivantes :
fonctionnement (1205) de l'aspirateur robot (100) dans un état de navigation, le boîtier de capteur (110), lorsqu'il est dans l'état de navigation, étant dans la position déployée, l'aspirateur robot (100) étant conçu, lorsqu'il est dans l'état de navigation, pour parcourir un environnement, pour cartographier l'environnement et pour déterminer au moins une zone d'obstacle, la zone d'obstacle représentant une zone qui ne peut pas être atteinte par le boîtier de capteur (110) dans la position déployée ; et
fonctionnement de l'aspirateur robot (100) dans un état de nettoyage, l'aspirateur robot (100) étant conçu, lorsqu'il est dans l'état de nettoyage, pour nettoyer au moins la zone d'obstacle, le boîtier de capteur (110) restant dans la position rétractée.

14. Procédé (1200) selon la revendication 13, comportant une étape (1215) destinée à induire un déplacement du boîtier de capteur (110) de la position rétractée vers la position déployée lorsque le nettoyage des zones déterminées est terminé et/ou lorsqu'un environnement qui n'a pas encore été cartographié dans l'état de navigation est atteint.

15. Procédé (1200) selon l'une des revendications 13 à 14, comportant une étape (1220) destinée à provoquer un déplacement du boîtier de capteur (110) de la position déployée vers la position rétractée.
